# EUROPÄISCHE PATENTSCHRIFT

(11) **EP 0 736 474 B1**
(45) Veröffentlichungstag und Bekanntmachung des Hinweises auf die Patenterteilung: **01.03.2000**
(21) Anmeldenummer: 96104674.5
(22) Anmeldetag: 25.03.1996
(51) Int. Cl.: B65H 18/26, B65H 18/14, B65H 18/20

(54) **Wickelmaschine zum Aufwickeln einer laufenden Bahn, insbesondere einer Papierbahn, zu einer Rolle**
Winding machine for winding a running web, in particular a paper web, into a roll
Bobineuse pour embobiner une bande en mouvement, en particulier une bande de papier

(30) Priorität: 07.04.1995 DE 19513143
(43) Veröffentlichungstag der Anmeldung: 09.10.1996
(73) Patentinhaber: Voith Sulzer Papiertechnik Patent GmbH, 89522 Heidenheim (DE)
(72) Erfinder: Krüger, Jens, 89522 Heidenheim (DE)
(74) Vertreter: Dr. Weitzel & Partner

(56) Entgegenhaltungen:
- EP-A- 0 631 954
- WO-A-92/03366
- DE-A- 4 201 815
- DE-A- 4 219 485
- DE-B- 1 111 496
- DE-U- 9 115 481
- FR-A- 2 548 641
- GB-A- 2 018 728
- GB-A- 2 161 148
- US-A- 3 346 209

## Beschreibung

Die Erfindung betrifft eine Wickelmaschine gemäß dem Oberbegriff von Anspruch 1 und 2.

Beim Wickeln von Bahnen spielt die Wickelhärte eine wichtige Rolle für die anschließende Weiterverarbeitung. Besonders bei Papierbahnen ist es ganz entscheidend, daß die Wickelhärte über den gesamten Rollendurchmesser einen bestimmten Verlauf hat. Im allgemeinen soll die Wickelhärte von einem gewissen Anfangswert auf einen Endwert abfallen. Der Abfall soll von der ersten bis zur letzten Lage möglichst gleichmäßig sein. Er soll einen bestimmten Gradienten aufweisen, d.h. nicht zu stark und nicht zu schwach sein. Der Verlauf der Wickelhärte soll auf gar keinen Fall Sprungstellen aufweisen, z.B. einen plötzlichen Abfall.

Man erreicht dies nur, wenn man bestimmte Maßnahmen ergreift. Unternimmt man nichts, so wird mit zunehmendem Rollendurchmesser der Liniendruck zwischen der Rolle und der Tragwalze bzw. den Tragwalzen immer größer, und damit auch die Wickelhärte.

Um dies zu vermeiden, wendet man z.B. sogenannte Reiterwalzen an, die parallelachsig zu den Tragwalzen angeordnet sind. Mit diesen Reiterwalzen übt man auf die Rolle einen Anpreßdruck aus. Der Anpreßdruck ist gesteuert, wobei er am Anfang groß und mit zunehmendem Rollengewicht geringer wird.

Die Reiterwalze erlaubt somit, den Liniendruck und damit auch die Wickelhärte zu beeinflussen und im gewünschten Sinne zu steuern. Wünscht man jedoch, eine Rolle sehr großen Durchmessers zu erzeugen, so ist auch der Liniendruck in der Endphase des Aufwickelns sehr groß. Desgleichen steigt die Wickelspannung an, so daß es zum Reißen der Bahn oder zu Kreppfalten kommen kann.

Andere Maßnahmen zum Beeinflussen der Wickelhärte bestehen darin, die Last der Rolle auf die einzelnen Tragwalzen zu verteilen. Zu diesem Zwecke wurden schon Tragwalzen gleichen Durchmessers in unterschiedlichen Horizontalebenen angeordnet, oder Tragwalzen unterschiedlichen Durchmessers verwendet. Ferner ist es bekannt, daß man beim Wickeln auf einer Tragwalze kleineren Durchmessers eine härtere Wicklung erhält als beim Wickeln auf einer Tragwalze größeren Durchmessers.

DE-U1-91 15 481 zeigt und beschreibt eine Wickelmaschine zum Aufwickeln laufender Papierbahnen mit einer Entlastungseinrichtung zum Aufbringen von Druckluft auf die Mantelfläche der Papierrolle. Dabei ist ein Blasraum geschaffen, und zwar gebildet aus den beiden Tragwalzen der Wickelmaschine, aus einer Sperrwand, die den Zwischenraum zwischen den Mantelflächen der beiden Tragwalzen überbrückt, aus zwei Stirnwänden, und aus der Mantelfläche der Papierrolle selbst.

EP 0 631 954 A2 zeigt und beschreibt eine Tragwalzen-Wickelmaschine mit zwei Tragwalzen. Dabei ist ein druckdichter Raum geschaffen, der die gesamte Papierrolle einschließt, und dessen Wände im Bereich der Tragwalzen an deren Mantelflächen herangeführt und dort abgedichtet sind. Durch Anlegen eines Unterdruckes an den genannten Raum bzw. an Teilräume läßt sich eine entsprechende Kraft auf die Papierrolle aufbringen, so daß diese von ihrem Eigengewicht mehr oder minder entlastet wird, so daß es nach dieser Schrift zu einem Schwimmen der Papierrolle auf den Tragwalzen kommen kann.

Eine Wickel maschine mit zwei Tragwalzen, einer Rolle und zwei Druckwalzen gemäß dem jeweiligen Oberbegriff der Ansprüche 1 und 2 ist in der 6B-A- 2 018 728 offenbart.

Der Erfindung liegt die Aufgabe zugrunde, eine Wickelmaschine gemäß dem Oberbegriff von Anspruch 1 zu schaffen, mit welcher auch bei großen Rollendurchmessern und demgemäß hohen Rollengewichten eine wirksame Linienkraftverringerung zwischen den Tragwalzen und der Rolle erreicht werden kann, und zwar bei möglichst geringem baulichen Aufwand.

Diese Aufgabe wird durch die kennzeichnenden Merkmale von Anspruch 1 und 2 gelöst.

Im einzelnen werden hierdurch die folgenden Vorteile erzielt:

Durch Anlegen eines mehr oder minder starken Unterdruckes an den druckdichten Raum, der aus Tragkörper, Druckwalzen, Mantelfläche der Rolle sowie entsprechenden Stirnwänden gebildet ist, läßt sich ein feinfühliges Einstellen des Auflagerdruckes zwischen Rolle und Tragwalzen erzielen.

Weiterhin wird erreicht, daß der Raum unterhalb der beiden Tragwalzen frei von Einbauten wie Druckluft-Entlastungskästen gehalten wird. Dies hat den Vorteil, daß dieser Raum auf konstruktiv einfache Weise für die Anordnung von Trennvorrichtungen verwendet werden kann, beispielsweise Trennmessern, die zwischen den beiden Tragwalzen von unten her eingeführt werden, um die Papierbahn nach Vollendung eines Wickels an einer Stelle zu durchtrennen, die sich irgendwo im oberen Zwickel zwischen den beiden Tragwalzen befindet.

Die Abdichtung ist eine sehr einfache. Die Führung der Wickelhülse, die zu Beginn des Wickelvorganges in den Zwickel zwischen den Tragwalzen eingelegt wird, wird hierdurch in keiner Weise behindert.

Im Gegensatz zur Entlastung mittels Überdruckes besteht bei Anwendung von Unterdruck keinerlei Gefahr, daß Luft zwischen der äußersten und der nachfolgenden Lage der Rolle eingeschlossen wird.

Die Erfindung ist anhand der Zeichnung näher erläutert.

Die Figuren 1 bis 4 zeigen eine erfindungsgemäße Wickelmaschine in verschiedenen Phasen des Wickelvorganges.
Man erkennt im einzelnen aus den Figuren 1 bis 4 die beiden Tragwalzen 1 und 2, ferner die beiden Druckwalzen 3 und 4 sowie als einen der ganz wesentlichen Bestandteile den Tragkörper 5. Der Tragkörper 5 trägt die beiden Druckwalzen 3 und 4. Er weist an seinen beiden stirnseitigen Enden je einen Tragzapfen 5.1 auf. Die beiden Tragzapfen 5.1 sind jeweils in einer Führungsschiene 6 in vertikaler Richtung geführt. Eine Schwenkeinheit 7 greift einerseits an der Führungsschiene 6 und andererseits am Tragkörper 5 an. Es versteht sich, daß sich eine solche Schwenkeinheit 7 auf beiden Seiten der Wickelmaschine befindet.

Der Tragkörper 5 weist schließlich an seinen beiden stirnseitigen Enden jeweils eine Sperrwand 5.2 auf, auf die weiter unten noch eingegangen werden soll.

Die Wickelmaschine umfaßt eine Trennvorrichtung 8, die hier nur sehr schematisch dargestellt ist. Sie ist von unten her in den Zwickel zwischen den beiden Tragwalzen 1, 2 einführbar und trägt in ihrem oberen Bereich ein hier nicht näher dargestelltes Messer.

Eine Papierbahn 9 wird bei dem gewählten Ausführungsbeispiel von unten her an die Wickelmaschine herangeführt und umschlingt zunächst die Tragwalze 1. In Figur 1 erkennt man eine Wickelhülse 10, auf die die Papierbahn 9 aufgewickelt wird. Bei der in Figur 1 gezeigten Wickelphase ist der Anfang der Papierbahn 9 gerade an der Wickelhülse 10 befestigt, so daß der Wickelvorgang beginnen kann. Bereits zu diesem Zeitpunkt ist Tragkörper 5 in eine solche Kipposition verschwenkt, daß Druckwalze 4 auf der Wickelhülse bzw. der entstehenden Papierrolle aufliegt und dabei auf diese einen gewissen Druck ausübt.

Bei der in Figur 2 gezeigten Phase des Wickelvorganges ist die Papierrolle 9.1 nunmehr etwas angewachsen. Der Tragkörper 5 ist immer noch in geneigter Position, und Walze 4 übt immer noch einen Druck auf die Papierrolle 9.1 aus, wenn auch entsprechend dem angewachsenen Gewicht der Papierrolle 9.1 etwas verringert.

Die Größe der Belastung ist mittels einer Hubeinheit 20 einstellbar, siehe Figur 5. Selbstverständlich läßt sich der Anpreßdruck über dem Durchmesser der Papierrolle 9.1 automatisch steuern.

Bei der in Figur 3 veranschaulichten Phase des Wickelvorganges hat die Papierrolle 9.1 einen erheblich größeren Durchmesser und demgemäß auch ein erheblich höheres Gewicht. Schwenkeinheit 7 würde nunmehr dazu verwendet, den Tragkörper 5 in eine solche Position zu verschwenken, daß die Mantelflächen der beiden Druckwalzen 3, 4 dichtend an der Papierrolle 9.1 anliegen. Es ist damit ein Raum geschaffen, der begrenzt ist von einem Teil der Mantelfläche der Papierrolle 9.1, von Teilen der Mantelflächen der Druckwalzen 3, 4, sowie vom Tragkörper 5 selbst, einschließlich dessen Stirnwänden 5.2.

Nunmehr kann noch für eine gewisse Weile ein weiterer Anpreßdruck mittels der Druckwalzen 3 und 4 auf die Papierrolle 9.1 übertragen werden. Zu einem bestimmten Zeitpunkt wird jedoch das Gewicht der Papierrolle 9.1 derart groß sein, daß ein weiteres Anpressen gar nicht mehr erwünscht ist, sondern im Gegenteil ein Entlasten, um den Auflagerdruck zwischen Papierrolle 9.1 und den beiden Tragwalzen 1, 2 sukzessive zu verringern. Von nun an dienen die beiden Druckwalzen 3, 4 nicht mehr dem Aufbringen eines Druckes, sondern dem Herstellen einer Dichtung. Wird nunmehr ein Unterdruck an den genannten Raum angelegt, so findet die genannte Entlastung statt, da der Unterdruck die Tendenz hat, die Papierrolle 9.1 von den beiden Tragwalzen 1, 2 abzuheben.

Der Tragkörper 5 kann in seinem oberen Bereich als Saugkasten 5.3 ausgebildet werden, mit entsprechenden Durchbrechungen 5.4 zum Herstellen einer leitenden Verbindung zu dem genannten Raum. Der Saugkasten 5.3 trägt in diesem Falle den Unterdruckanschluß.

Bei der Darstellung gemäß Figur 4 sieht man jenen Zustand, in welchem die Papierrolle 9.1 ihrer Vollendung entgegengeht. Tragkörper 5 befindet sich lediglich auf einer größeren Höhe entsprechend dem größeren Durchmesser von Papierrolle 9.1. Man erkennt hierbei Führungen 5.5 für die genannten stirnseitigen Dichtwände 5.2 sowie Längsdichtbleche 5.6.

Der Druckanschluß des Saugkastens 5.3 kann durch einen der genannten Tragzapfen 5.1 hindurchgeführt sein, was im vorliegenden Falle zutrifft, ggf. auch durch beide Tragzapfen 5.1.

Die Darstellung gemäß Figur 5 zeigt den Gegenstand von Figur 4 in einem Schnitt A. Man erkennt hierbei bereits vorgestellte Einzelheiten wie beispielsweise einen Teil der Hubeinheit 20, den hohlen Tragzapfen 5.1, der als Saugzapfen dient, und dessen Längsachse gleichzeitig die Schwenkachse des Tragkastens 5 ist. Man erkennt wiederum eine der beiden stirnseitigen Dichtwände 5.2 des Tragkastens 5. Die beiden Stirnwände 5.2 sind z.B. mittels eines Zylinders 5.7 nahe bei den Stirnflächen der Papierrolle 9.1 positioniert, so daß eine Dichtwirkung zustande kommt. Es ist weiterhin eine Führung 5.5 für die beiden Stirnwände 5.2 vorgesehen. Der Wickelhülse 10 ist eine Hülsenführung 10.1 zugeordnet. Das ganze ist in einem Ständer 11 gelagert.

Figur 6 zeigt eine vergrößerte Ansicht des Gegenstandes von Figur 5.

Figur 7 ist eine alternative Ausführungsform. Hierbei ist die Schwenkachse des Tragkörpers 5 in horizontaler Richtung um den Betrag x gegen die Achse der Papierrolle 9.1 versetzt. Hierdurch lassen sich die Auflagerkräfte an den Stellen A und B mit den Tragwalzen 1, 2 unterschiedlich groß bemessen.

Figur 8 veranschaulicht in einer Seitenansicht und einer zugehörenden Draufsicht A die Anwendung der Erfindung bei einer sogenannten Stützwalzen-Rollenschneidmaschine. Im Gegensatz zu den vorausgegangenen Ausführungsformen weist diese Maschine nur eine einzige Tragwalze, nämlich die genannte Stützwalze 12 auf. Eine Papierbahn 19 wird von unten her an diese Stützwalze herangeführt, umschlingt diese auf einem Teil ihres Weges, wird sodann - hier nicht dargestellt - in eine Mehrzahl von Streifen zerlegt durch entsprechende Längsschneideeinrichtungen, und zu einer Mehrzahl von Rollen aufgerollt, von denen hier die Rollen 19.1 und 19.2 erkennbar sind.

Auch bei dieser Ausführungsform sind jeder Rolle zwei Druckwalzen 13, 14 zugeordnet, deren Achsen zu der Achse der Tragwalze 12 parallel verlaufen. Es ist ein Tragkörper 15 vorgesehen, an dem die beiden Druckwalzen 13, 14 gelagert sind, und der gemeinsam mit den Druckwalzen 13, 14 sowie mit einem Teil der Mantelfläche der betreffenden Rolle einen abgedichteten Raum zu bilden vermag, sobald die Rolle einen gewissen Durchmesser erreicht hat. Dieser Raum weist einen Unterdruckanschluß auf. Der Aufbau der Druckwalzen 13, 14 sowie der Tragkörper 15 und des gesamten erfindungsrelevanten Umfeldes ist gleich oder ähnlich wie bei der Ausführungsform mit zwei Tragwalzen.

## Patentansprüche

1. Wickelmaschine zum Aufwickeln einer laufenden Papierbahn (9) zu einer Rolle (9.1);
1.1 mit zwei Tragwalzen (1, 2), deren Achsen parallel zueinander verlaufen;
1.2 es sind zwei Druckwalzen (3, 4) vorgesehen, deren Achsen zu den Achsen der Tragwalzen (1, 2) parallel verlaufen;
1.3 es ist ein Tragkörper (5) vorgesehen, an dem die beiden Druckwalzen (3, 4) gelagert sind;
gekennzeichnet durch die folgenden Merkmale:
1.4 die beiden Druckwalzen (3, 4) können bei Erreichen eines gewissen Durchmessers der Rolle (9.1) in eine solche Position verschwenkt werden, daß sie gemeinsam mit dem Tragkörper (5) sowie mit einem Teil der Mantelfläche der Rolle (9.1) einen abgedichteten Raum bilden;
1.5 der abgedichtete Raum weist einen Unterdruckanschluß auf.

2. Wickelmaschine zum Aufwickeln einer laufenden Papierbahn (19) zu einer Rolle (19.1, 19.2);
2.1 mit wenigstens einer Tragwalze (12);
2.2 es sind jeder Rolle (19.1, 19.2), die entlastet werden soll, zwei Druckwalzen (13, 14) zugeordnet, deren Achsen zu der Achse der Tragwalze (12) parallel verlaufen;
2.3 es ist ein Tragkörper (15) vorgesehen, an dem die beiden Druckwalzen (13, 14) gelagert sind;
gekennzeichnet durch die folgenden Merkmale:
2.4 die beiden Druckwalzen (3, 4) können bei Erreichen eines gewissen Durchmessers der Rolle (9.1) in eine solche Position verschwenkt werden, daß sie gemeinsam mit dem Tragkörper (5) sowie mit einem Teil der Mantelfläche der Rolle (9.1) einen abgedichteten Raum bilden;
2.5 der abgedichtete Raum weist einen Unterdruckanschluß auf.

3. Wickelmaschine nach Anspruch 1 oder 2, dadurch gekennzeichnet, daß der Tragkörper (5, 15) mit den Druckwalzen (3, 4; 13, 14) mittels eines besonderen Antriebes relativ zu den Tragwalzen (1, 2, bzw. 12,) verfahrbar ist.

4. Wickelmaschine nach einem der Ansprüche 1 bis 3, dadurch gekennzeichnet, daß die Druckwalzen (3, 4; 13, 14) - gemeinsam oder einzeln sowie unmittelbar oder über den Tragkörper (5, 15) - gegen die Rolle (9.1; 19.1, 19.2) andrückbar sind.

5. Wickelmaschine nach einem der Ansprüche 1 bis 4, dadurch gekennzeichnet, daß der Tragkörper (5, 15) um eine zur Rolle (9.1; 19.1, 19.2) parallele Achse kippbar ist.

6. Wickelmaschine nach Anspruch 5, gekennzeichnet durch die folgenden Merkmale:
6.1 der Tragkörper (5, 15) weist im Bereich seiner stirnseitigen Enden je einen Tragzapfen (5.1; 15.1) auf;
6.2 die Tragzapfen (5.1, 15.1) sind in Führungen (6, 16) zum Zwecke einer Bewegung relativ zur Achse der Rolle (9.1; 19.1, 19.2) geführt;
6.3 dem Tragkörper (5, 15) sind pneumatische oder hydraulische Einheiten (7, 17) zum Einstellen der Kippneigung und zum Ausüben eines Anpreßdruckes zwischen einer oder beiden Druckwalzen (3, 4; 13, 14) einerseits und der Rolle (9.1; 19.1, 19.2) andererseits zugeordnet.

7. Wickelmaschine nach Anspruch 6, dadurch gekennzeichnet, daß wenigstens einer der Tragzapfen (5.1; 15.1) einen Unterdruckanschluß bildet.

8. Wickelmaschine nach Anspruch 6 und einem der Ansprüche 1-5 oder 7, dadurch gekennzeichnet, daß die pneumatischen oder hydraulischen Einheiten (7, 17) an den Führungen (6, 16) angreifen.

9. Wickelmaschine nach einem der Ansprüche 1 bis 8, dadurch gekennzeichnet, daß eine Hubeinheit (20) vorgesehen ist, die mittelbar oder unmittelbar am Tragkörper angreift, um einen Anpreßdruck auf den Tragkörper (5, 15) und damit auf die Rolle (9.1; 19.1, 19.2) aufzubringen.

## Claims

1. Winding machine for winding a running paper web (9) into a roll (9.1);
1.1 with two carrier rollers (1, 2) the axes of which run parallel to one another;
1.2 two pressure rollers (3, 4) are provided the axes of which run parallel to the axes of the carrier rollers (1, 2);
1.3 a carrier body (5) is provided on which the two pressure rollers (3, 4) are mounted;
characterised by the following features:
1.4 the two pressure rollers (3, 4) on reaching a specific diameter of the roll (9.1) can be pivoted into such a position that they form a sealed chamber together with the carrier body (5) and part of the sleeve surface of the roll (9.1);
1.5 the sealed chamber has an underpressure connection.

2. Winding machine for winding a running paper web (19) into a roll (19.1, 19.2);
2.1 with at least one carrier roller (12);
2.2 each roll (19.1, 19.2) which is to be unloaded is assigned two pressure rollers (13, 14) the axes of which run parallel to the axis of the carrier roller (12);
2.3 a carrier body (15) is provided on which the two pressure rollers (13, 14) are mounted;
characterised by the following features:
2.4 the two pressure rollers (3, 4) on reaching a specific diameter of the roller (9.1) can be pivoted into such a position that together with the carrier body (5) and a part of the sleeve surface of the roll (9.1) they form a sealed chamber;
2.5 the sealed chamber has an underpressure connection.

3. Winding machine according to claim 1 or 2, characterised in that the carrier body (5, 15) with the pressure rollers (3, 4; 13, 14) can be driven by means of a special drive relative to the carrier rollers (1, 2 or 12).

4. Winding machine according to one of claims 1 to 3, characterised in that the pressure rollers (3, 4; 13, 14)- together or individually and directly or over the carrier body (5, 15) - can be pressed against the roll (9.1; 19.1, 19.2).

5. Winding machine according to one of claims 1 to 4, characterised in that the carrier body (5, 15) can be tilted about an axis parallel to the roll (9.1; 19.1, 19.2).

6. Winding machine according to claim 5, characterised by the following features:
6.1 the carrier body (5, 15) comprises a trunnion (5.1, 15.1) in the region of each face end respectively;
6.2 the trunnions (5.1, 15.1) are guided in guides (6, 16) for the purpose of displacement relative to the axis of the roll (9.1; 19.1, 19.2);
6.3 pneumatic or hydraulic units (7, 17) for adjusting the tilt inclination and for exerting a bearing pressure between one or both pressure rollers (3, 4; 13, 14) on the one hand and the roll (9.1; 19.1, 19.2) on the other hand are assigned to the carrier body (5, 15).

7. Winding machine according to claim 6, characterised in that at least one of the trunnions (5.1; 15.1) forms an underpressure connection.

8. Winding machine according to claim 6 and one of claims 1-5 or 7, characterised in that the pneumatic or hydraulic units (7, 17) act upon the guides (6, 16).

9. Winding machine according to one of claims 1 to 8, characterised in that a lift unit (20) is provided, which acts indirectly or directly on the carrier body in order to apply a bearing pressure on the carrier body (5, 15) and thereby on the roll (9.1; 19.1, 19.2).

## Revendications

1. Machine d'enroulage pour l'enroulage d'une bande de papier en mouvement (9) pour former une bobine (9.1);
1.1 avec deux rouleaux porteurs (1, 2) dont les axes snt parallèles entre eux
1.2 il est prévu deux rouleaux de pression (3, 4) dont les axes sont parallèles aux axes des rouleaux porteurs (1, 2);
1.3 il est prévu un corps porteur (5) sur lequel sont logés les deux rouleaux de pression (3, 4);
caractérisée par les caractéristiques suivantes:
1.4 les deux rouleaux de pression (3, 4) peuvent, lorsque la bobine (9.1) atteint un certain diamètre, être pivotés dans une telle position qu'ils forment un espace étanchéifié avec le corps porteur (5) et une partie de la surface de l'enveloppe de la bobine (9.1);
1.5 l'espace étanchéifié présente un raccord à dépression.

2. Machine d'enroulage pour l'enroulage d'une bande de papier en mouvement (19) pour former une bobine (19.1, 19.2);
2.1 avec au moins un rouleau porteur (12);
2.2 à chaque bobine (19.1, 19.2) qui doit être soulagée sont affectés deux rouleaux de pression (13, 14) dont les axes sont parallèles à l'axe du rouleau porteur (12);
2.3 il est prévu un corps porteur (15) sur lequel sont logés les deux rouleaux de pression (13, 14);
caractérisée par les caractéristiques suivantes:
2.4 les deux rouleaux de pression (13, 14) peuvent, lorsque la bobine (19.1, 19.2) atteint un certain diamètre, être pivotés dans une telle position qu'ils forment un espace étanchéifié avec le corps porteur (15) et une partie de la surface de l'enveloppe de la bobine (19.1; 19.2);
2.5 l'espace étanchéifié présente un raccord à dépression.

3. Machine d'enroulage selon la revendication 1 ou 2, caractérisée en ce que le corps porteur (5, 15) peut être déplacé avec les rouleaux de pression (3, 4, 13, 14) relativement aux rouleaux porteurs (1, 2 resp. 12) au moyen d'un entraînement particulier.

4. Machine d'enroulage selon l'une des revendications 1 à 3, caractérisée en ce que les rouleaux de pression (3, 4, 13, 14) peuvent être appliqués contre la bobine (9.1, 19.1, 19.2) - ensemble ou individuellement ainsi que directement ou par l'intermédiaire du corps porteur (5, 15).

5. Machine d'enroulage selon l'une des revendications 1 à 4, caractérisée en ce que le corps porteur (5, 15) peut être basculé autour d'un axe parallèle à la bobine (9.1, 19.1, 19.2).

6. Machine d'enroulage selon la revendication 5, caractérisée par les caractéristiques suivantes:
6.1 le corps porteur (5, 15) présente respectivement un tourillon porteur (5.1, 15.1) au droit de ses extrémités frontales,
6.2 les tourillons porteurs (5.1, 15.1) sont guidés dans des guidages (6, 16) dans le but de réaliser un déplacement relatif par rapport à l'axe de la bobine (9.1, 19.1, 19.2).
6.3 des unités pneumatiques ou hydrauliques (7, 17) sont affectées au corps porteur (5, 15) pour le réglage de l'inclinaison de basculement et pour exercer une pression d'applique entre l'un des deux rouleaux de pression ou les deux (3, 4; 13, 14) d'une part et la bobine (9,1; 19.1, 19.2) d'autre part.

7. Machine d'enroulage selon la revendication 6, caractérisée en ce que au moins un des tourillons porteurs (5.1; 15.1) forme un raccord à dépression.

8. Machine d'enroulage selon la revendication 6 et l'une des revendications 1 à 5 ou 7, caractérisée en ce que les unités pneumatiques ou hydrauliques (7, 17) sont en prise sur les guidages (6, 16).

9. Machine d'enroulage selon l'une des revendications 1 à 8, caractérisée en ce qu'une unité de levage (20) est prévue, laquelle est en prise directement ou indirectement sur le corps porteur, pour appliquer une pression d'applique sur le corps porteur (5, 15) et par là sur la bobine (9.1; 19.1, 19.2).
